# EUROPÄISCHE PATENTSCHRIFT

(11) **EP 3 866 265 B1**
(45) Veröffentlichungstag und Bekanntmachung des Hinweises auf die Patenterteilung: **30.07.2025**
(21) Anmeldenummer: 21157514.7
(22) Anmeldetag: 17.02.2021
(51) Int. Cl.: H01R 4/48, H01R 43/16

(54) **FEDERKRAFTKLEMMANSCHLUSS**
SPRING FORCE CLAMPING CONNECTION
ATTACHE À SERRAGE PAR RESSORT

(30) Priorität: 17.02.2020 DE 102020104077
(43) Veröffentlichungstag der Anmeldung: 18.08.2021
(73) Patentinhaber: Wago Verwaltungsgesellschaft mbH, 32423 Minden (DE)
(72) Erfinder: VOLKMANN, Alexander, 32427 Minden (DE); MEYER, Michael, 31719 Wiedensahl (DE)
(74) Vertreter: Gerstein, Hans Joachim

(56) Entgegenhaltungen:
- WO-A1-2017/182647
- DE-A1- 102014 102 517
- DE-A1- 102014 119 421
- DE-A1- 4 016 770
- DE-B3- 102016 105 192
- DE-U1- 202005 018 168
- DE-U1- 202013 001 487
- DE-U1- 202013 101 751
- DE-U1- 202016 104 374
- US-A1- 2018 323 522

## Beschreibung

Die Erfindung betrifft einen Federkraftklemmanschluss mit einer Stromschiene und einer Klemmfeder, die einen Klemmschenkel hat, wobei sich der Klemmschenkel zur Stromschiene hin erstreckt und eine Federklemmkante zum Anklemmen eines elektrischen Leiters hat, und wobei die Stromschiene eine Stromschienenklemmkante zur Fixierung des anzuklemmenden elektrischen Leiters hat.

DE 40 146 770 A1 offenbart eine Anschlussklemme für elektrische Leiter mit einer Stromschiene und einer Klemmfeder, wobei die Klemmfeder und die Stromschiene eine Klemmstelle für den anzuklemmenden elektrischen Leiter bilden. Die Stromschiene hat dabei eine Zahnleiste zur Fixierung des elektrischen Leiters.

DE 20 2013 001 487 U1 offenbart eine Federkraftanschlussklemme mit einer Stromschiene und einer Klemmfeder, wobei die Stromschiene und die Klemmfeder eine Klemmstelle für einen anzuklemmenden elektrischen Leiter bilden und wobei aus der Stromschiene Haltelaschen zur Fixierung des elektrischen Leiters herausgestellt sind.

DE 20 2013 101 751 U1 offenbart eine Druckfederklemme mit einer Stromschiene und einer Klemmfeder, wobei aus der Stromschiene eine erste Kontaktzone zur elektrischen Kontaktierung eines eingeführten elektrischen Leiters herausgestellt ist.

DE 20 2005 018 168 U1 offenbart eine Leiteranschlussklemme mit einer Stromschiene und einer Klemmfeder, wobei die Klemmfeder einen Klemmschenkel hat und mit der Stromschiene eine Klemmstelle für einen anzuklemmenden elektrischen Leiter bildet. Die Klemmstelle ist dabei aus der Stromschiene herausgestellt.

DE 10 2014 102 517 A1 offenbart einen Federkraftklemmkontakt zur Kontaktierung elektrischer Leiter mit einer Stromschiene und mehrere nebeneinander angeordneten Klemmfedern, wobei die Stromschiene und jeweils eine Klemmfeder eine Klemmstelle für den anzuklemmenden elektrischen Leiter bilden, um mehrere elektrische Leiter nebeneinander zu kontaktieren. Der Federkraftklemmkontakt hat eine Klemmfeder mit einer Federklemmkante und eine Stromschiene mit einer Klemmkante, wobei die Klemmkante und die Federklemmkante eine Klemmstelle für den elektrischen Leiter bilden.

DE 20 2016 104 374 U1 offenbart eine Federkraftklemme mit einer Stromschiene und einer Klemmfeder, wobei die Klemmfeder einen Klemmschenkel zur Bildung einer Klemmstelle für einen anzuklemmenden elektrischen Leiter hat, wobei die Klemmstelle aus der Stromschiene herausgestellt ist.

DE 10 2016 105 192 B3 offenbart eine Leiteranschlussklemme mit einer Stromschiene mit herausgestellten Erhebungen, wobei die Erhebungen zur Fixierung eines elektrischen Leiters zwischen einer Klemmstelle und der Stromschiene dienen.

DE 10 2014 119 421 A1 offenbart eine Leiteranschlussklemme zum Anklemmen elektrischer Leiter, wobei der elektrische Leiter zwischen einer Klemmfeder und einer Stromschiene einklemmbar ist.

US 2018/0323522 A1 offenbart eine Anschlussklemme mit einer Stromschiene, die eine Kontaktfläche mit über die gesamte Breite vorhandenen Rillen. Der elektrische Leiter wird auf diese geriffelte Fläche aufgelegt und durch Federkraft dort angeklemmt.

WO 2017/182647 A1 offenbart einen Steckkontakt mit einem Anschlussbereich, der mehrere diagonal zur Leitereinsteckrichtung ausgerichtete Rillen aufweist.

Ausgehend hiervon ist es Aufgabe der vorliegenden Erfindung einen verbesserten Federkraftklemmanschluss zu schaffen.

Die Aufgabe wird mit einem Federkraftklemmanschluss mit den Merkmalen des Anspruchs 1 gelöst. Vorteilhafte Ausführungsformen sind in den Unteransprüchen beschrieben.

Bei dem gattungsgemäßen Federkraftklemmanschluss wird vorgeschlagen, dass die Stromschienenklemmkante einen Radius kleiner oder gleich 0,2 mm hat. Ferner vorteilhaft ist es, wenn die Stromschienenklemmkante einen Radius kleiner oder gleich 0,1 mm hat.

Durch die Ausbildung einer Stromschienenklammkante mit einem sehr kleinen Radius wird ein Federkraftklemmanschluss bereitgestellt, der eine große Leiterhaltekraft hat. Insbesondere bei feindrähtigen Leitern und/oder mehradrigen Leitern sind große Leiterhaltekräfte nötig, damit der anzuklemmenden elektrischen Leiter sicher in dem Federkraftklemmanschluss fixiert gehalten wird. Bei mehradrigen Leitern kann das Problem bestehen, dass nur die äußeren Adern des Leiters durch Beaufschlagung durch die Federklemmkante einer Haltekraft ausgesetzt sind. Es ist möglich, dass diese Haltekraft nicht ausreicht, um derartige mehradrige Leiter sicher festzuklemmen, wenn zum Beispiel eine Zugkraft auf diese Leiter wirkt. Hinzu kommt, dass die Leiter dadurch auch Schaden nehmen können, indem die äußeren Adern durch die Haltekraft aus dem Leiter herausgerissen werden.

Eine Stromschienenklemmkante erhöht die Haltekraft des Federkraftklemmanschlusses, indem der anzuklemmende elektrische Leiter neben der Federklemmkante auch von der Stromschienenklemmkante eine zusätzliche Haltekraft erfährt. Die Haltekraft der Stromschienenklemmkante kann dadurch noch verstärkt werden, indem der Radius der Stromschienenklemmkante kleiner oder gleich 0,2 mm, insbesondere kleiner oder gleich 0,1 mm, ist. Durch die Ausbildung eines kleinen Radius der Stromschienenklemmkante, ist die Stromschienenklemmkante scharf ausgebildet. Scharf bedeutet, dass die Stromschienenklemmkante in den anzuklemmenden elektrischen Leiter schneiden kann und sich die Stromschienenklemmkante somit in den anzuklemmenden elektrischen Leiter gräbt. Damit kann eine größere Haltekraft auf den anzuklemmenden elektrischen Leiter aufgebracht werden, die eine sichere Fixierung des Leiters in dem Federkraftklemmanschluss gewährleistet. Weiterhin kann so auch bei mehradrigen Leitern erreicht werden, dass die äußeren Adern auf zwei einander gegenüberliegenden Seiten des mehradrigen Leiters mit einer vergrößerten Haltekraft beaufschlagt werden können. Dies gewährleistet eine insgesamt höhere Haltekraft, als wenn sich die Federklemmkante in die Adern des mehradrigen elektrischen Leiters gräbt.

Es ist denkbar, dass die Stromschienenklemmkante auch einen kleineren Radius wie zum Beispiel kleiner oder gleich 0,075 mm, kleiner oder gleich 0,05 mm, kleiner oder gleich 0,025 mm oder kleiner oder gleich 0,01 mm hat. Durch die Reduzierung des Radius kann eine schärfere Stromschienenklemmkante bereitgestellt werden, die einfacher in den anzuklemmenden elektrischen Leiter schneiden kann und sich damit tiefer in diesem Leiter eingräbt.

Die Klemmfeder kann einen Anlageschenkel und einen zwischen dem Anlageschenkel und dem Klemmschenkel angeordneten Federbogen haben.

Ein derartiger Federkraftklemmanschluss muss nicht zwingend eine Stromschienenklemmkante mit einem Radius kleiner oder gleich 0,2 mm aufweisen. So ist auch denkbar, dass ein folgender Federkraftklemmanschluss bereitgestellt wird:
Ein Federkraftklemmanschluss mit einer Stromschiene und einer Klemmfeder, die einen Klemmschenkel hat, wobei sich der Klemmschenkel zur Stromschiene hin erstreckt und eine Federklemmkante zum Anklemmen eines elektrischen Leiters hat, und wobei die Stromschiene eine Stromschienenklemmkante zur Fixierung des anzuklemmenden elektrischen Leiters hat.

Die Stromschienenklemmkante kann eine unsymmetrische Kontur bezüglich einer Symmetrieebene haben, wobei sich die Symmetrieebene durch die Stromschienenklemmkante orthogonal zur Stromschiene erstreckt. Die Stromschienenklemmkante kann dabei einen Widerhaken für den anzuklemmenden elektrischen Leiter bilden oder eine widerhakenartige Wirkung hinsichtlich des anzuklemmenden elektrischen Leiters haben.

Die Stromschienenklemmkante kann derart ausgebildet sein, dass bei Zug auf den anzuklemmenden elektrischen Leiter die Stromschienenklemmkante in den anzuklemmenden elektrischen Leiter schneidet. Dies kann zum Beispiel durch die Ausbildung des vorgenannten Widerhakens erfolgen. Der Widerhaken ist ein Haken, der rückwärtsgerichtet an der Stromschiene angebracht ist und dadurch verhindert, dass der anzuklemmende elektrische Leiter im eingesteckten Zustand rückwärts bewegt und somit aus dem Federkraftklemmanschluss herausgezogen werden kann. Rückwärtsgerichtet bedeutet, dass der Radius der Stromschienenklemmkante in Richtung einer Leitereinführungsrichtung des anzuklemmenden elektrischen Leiters ausgerichtet ist, so dass bei Leiterzug entgegen der Leitereinführungsrichtung sich die Stromschienenklemmkante in das Material des Leiters eingräbt und diesen in dem Federkraftklemmanschluss fixiert. Ein Widerhaken bedeutet aber nicht, dass eine entsprechende Verbindung der Stromschienenklemmkante mit dem anzuklemmenden elektrischen Leiter nicht mehr gelöst werden kann. Beispielsweise kann durch ein Betätigungselement, wie zum Beispiel einem Betätigungshebel oder einem Betätigungswerkzeug oder einem Schraubendreher, der Klemmschenkel der Klemmfeder ausgelenkt werden und so die Klemmverbindung mit dem elektrischen Leiter gelöst werden.

Auf diese Weise kann eine große Haltekraft des Federkraftklemmanschlusses auf den anzuklemmenden elektrischen Leiter erreicht werden. Die Haltekräfte definieren eine Kraft, die aufgewendet werden muss, um den elektrischen Leiter aus der Klemmstelle durch Zug entgegen der Leitereinführrichtung zu lösen.

Die Stromschienenklemmkante ist erfindungsgemäß über die Breite der Stromschiene quer zum anzuklemmenden elektrischen Leiter angeordnet.

Durch die Anordnung der Stromschienenklemmkante über die Breite der Stromschiene kann eine Stromschienenklemmkante bereitgestellt werden, die sich über eine entsprechend große Länge in den anzuklemmenden elektrischen Leiter eingraben kann. Somit ist die Auflagefläche auf den anzuklemmenden elektrischen Leiter erhöht, wobei auch die Haltekraft gleichmäßig auf den anzuklemmenden elektrischen Leiter übertragen werden kann und die Fixierung des Leiters somit weiter verbessert wird.

Die Stromschienenklemmkante erstreckt sich erfindungsgemäß über einen Teil der Breite der Stromschiene, wobei der andere Teil wenigstens einen Stromschienensteg bildet. Durch die Ausbildung eines Stromschienenstegs kann die Stabilität der Stromschiene und der Stromfluss durch die Stromschiene gewährleistet werden. Da die Stromschienenklemmkante die Stabilität und den Stromfluss verringern kann, hat sich herausgestellt, dass die Ausbildung der Stromschienenklemmkante nicht über die volle Breite der Stromschiene erfolgen kann, sondern nur über einen Teil der Breite der Stromschiene. Dadurch kann weiterhin eine ausreichend große Auflagefläche auf den anzuklemmenden elektrischen Leiter bereitgestellt werden, wobei gleichzeitig der Stromfluss durch die Stromschiene und die Stabilität der Stromschiene gewährleistet bleibt. Dies bedeutet aber nicht im Umkehrschluss, dass die Stabilität und der Stromfluss durch die Stromschiene nicht ausreichen, wenn die Ausbildung der Stromschienenklemmkante über die gesamte Breite der Stromschiene erfolgt.

Die Stromschienenklemmkante kann an einem aus der Stromschiene freigeschnittenen oder ausgestanzten Stromschienenklemmabschnitt angeordnet sein. Ferner vorteilhaft ist es, wenn der Stromschienenklemmabschnitt in Richtung einer Leitereinführungsrichtung vor der Stromschienenklemmkante an der Stromschiene angeordnet ist.

Der Stromschienenklemmabschnitt ist ein Abschnitt, der aus der Stromschiene zum Beispiel durch Ausstanzen oder Freischnitt herausgestellt ist, wobei die Stromschienenklemmkante an diesem Stromschienenklemmabschnitt angeordnet ist.

Die Stromschiene kann eine Lasche zur Befestigung der Klemmfeder haben, wobei die Klemmfeder selbsttragend in die Lasche einsetzbar ist. Dies hat den Vorteil, dass die Klemmfeder ohne zusätzliche Befestigungsmittel an der Stromschiene befestigt werden kann.

Die Stromschiene hat erfindungsgemäß eine Vertiefung, wobei die Vertiefung zur Aufnahme der Federklemmkante ausgebildet ist. Die Vertiefung ist in Leitereinführungsrichtung vor der Stromschienenklemmkante angeordnet.

Durch die Vertiefung wird eine Aufnahme der Federklemmkante geschaffen, so dass die Klemmfeder zusätzlich stabilisiert wird, wenn der anzuklemmende elektrische Leiter nicht eingesteckt ist. Auf diese Weise wird die Transportsicherheit des Federkraftklemmanschlusses erhöht, so dass der Federkraftklemmanschluss in einen vormontierten Zustand sicher transportiert werden kann.

Im Bereich der Stromschienenklemmkante ist erfindungsgemäß eine Absenkung angeordnet. Die Absenkung ist in Leitereinführungsrichtung hinter der Stromschienenklemmkante angeordnet. Durch die Absenkung wird eine Stromschienenklemmkante in ausreichender Höhe in Bezug zur Stromschiene geschaffen, damit sich die Stromschienenklemmkante über diese Höhe in den anzuklemmenden elektrischen Leiter eingraben kann. Dabei gilt aber zu beachten, dass die Höhe zu begrenzen, da es ansonsten zu Schäden an dem anzuklemmenden elektrischen Leiter kommen kann.

Der Abstand der Auflagefläche der Absenkung in Leitereinführungsrichtung hinter der Stromschienenklemmkante zu einer zur Leitereinführrichtung parallelen und durch die Stromschienenklemmkante verlaufenden Ebene kann größer sein als der Abstand der Stromschiene im Bereich der Auflage der Federklemmkante in Leitereinführungsrichtung vor der Stromschienenklemmkante zu einer zur Leitereinführrichtung parallelen und durch die Stromschienenklemmkante verlaufenden Ebene.

Auf diese Weise kann eine Stromschienenklemmkante bereitgestellt werden, die sich über den größeren Abstand in den anzuklemmenden elektrischen Leiter eingraben kann, Eine derartige Ausbildung kann zum Beispiel über eine Wölbung in der Stromschiene oder durch Ausbildung einer dickeren Stromschiene im Bereich vor der Stromschienenklemmkante erfolgen.

Der Federkraftklemmanschluss kann ein Isolierstoffgehäuse haben, wobei das Isolierstoffgehäuse zumindest eine Leitereinführungsöffnung und eine Klemmfeder hat. Ferner vorteilhaft ist es, wenn das Isolierstoffgehäuse zumindest zwei Leitereinführungsöffnungen und zumindest zwei Klemmfedern hat, wobei die Leitereinführungsöffnungen an einander diametral gegenüberliegenden Enden des Federkraftklemmanschlusses angeordnet sind.

Es ist denkbar, dass die zwei Klemmfedern auch einteilig ausgebildet sind, wobei die Klemmfedern einen gemeinsamen Anlageschenkel haben, wobei der Anlageschenkel an den Enden in jeweils einen Federbogen übergeht, die sich wiederum jeweils in einen Klemmschenkel mit einer Federklemmkante erstrecken. Der Federkraftklemmanschluss soll damit derartig ausgebildet sein, dass zwei gegenüberliegende elektrische Leiter elektrisch leitend kontaktiert werden können.

Der Federkraftklemmanschlusses kann mit den folgenden Schritten hergestellt werden:
- Ausstanzen der äußeren Kontur der Stromschiene
- Freischeiden oder Ausstanzen des Stromschienenklemmabschnittes, wobei der Stromschienenklemmabschnitt aus der Blechebene herausgestellt ist
- Biegen der Stromschienenkontur
- Prägen der Absenkung hinter dem Stromschienenklemmabschnitt zur Bildung der Klemmkante

Es hat sich gezeigt, dass die Herstellung einer scharfen Klemmkante mit einen Radius kleiner oder gleich 0,2 mm erreicht werden kann, indem aus der Stromschiene zunächst ein Stromschienenklemmabschnitt freigeschnitten oder ausgestanzt wird und anschließend ein Prägen der Absenkung hinter der Stromschienenklemmkante zur Erzeugung eines kleinen Radius erfolgt. Durch die Prägung der Absenkung können die seitlichen Randbereiche der Stromschiene neben dem Stromschienenklemmabschnitt gegenüber dem Stromschienenklemmabschnitt vorteilhaft abgesenkt werden, so dass der Stromschienenklemmabschnitt mit der nunmehr freistehenden Stromschienenklemmkante gegenüber der Stromschienenoberfläche hervorsteht. Durch das Prägen (Abkanten) bleibt somit eine scharfe Schnittkante zurück.

Es kann auch eine Vertiefung vor der Stromschienenklemmkante geprägt werden. Dieser Verfahrensschritt kann gleichzeitig mit dem Prägen der Absenkung erfolgen oder in einem separaten Schritt nach dem Prägen der Absenkung.

Der unbestimmte Begriff "ein" ist als solcher und nicht als Zahlwort zu verstehen. So ist auch denkbar, dass der erfindungsgemäße Federkraftklemmanschluss eine Vielzahl von Leitereinführungsöffnungen, Klemmfedern und Stromschienen hat. So ist es möglich, dass der Federkraftklemmanschluss zwei nebeneinander angeordnete Stromschienen, mit jeweils zwei Klemmfedern hat, so dass insgesamt vier elektrische Leiter an dem Federkraftklemmanschluss angeklemmt werden können. Es ist aber auch möglich, dass drei, vier oder 5 nebeneinander angeordnete Stromschienen mit jeweils zwei Klemmfedern einen erfindungsgemäßen Federkraftklemmanschluss bilden.

Die Erfindung wird nachfolgend anhand von Ausführungsbeispielen beispielhaft mit den beigefügten Zeichnungen näher erläutert. Es zeigen:
- Figur 1 -: eine Ausführungsform eines Federkraftklemmanschlusses in einer perspektivischen Ansicht;
- Figur 2a -: ein Federkraftklemmanschluss nach Figur 1 in einer geschnittenen Seitenansicht ohne eingesteckten elektrischen Leiter;
- Figur 2b -: ein vergrößerter Ausschnitt eines Federkraftklemmanschlusses nach Figur 2a;
- Figur 2c -: ein vergrößerter Ausschnitt eines Leiteranlageabschnittes nach den Figu-ren 1 bis 2b in einer Draufsicht;
- Figur 3a -: ein Federkraftklemmanschluss nach den Figuren 1-2b in einer geschnittenen Seitenansicht mit eingesteckten elektrischen Leiter;
- Figur 3b -: ein vergrößerter Ausschnitt eines Federkraftklemmanschlusses nach Figur 3a.

Figur 1 zeigt ein Federkraftklemmanschluss 1 in einer perspektivischen Ansicht in einer ersten Ausführungsform. Der Federkraftklemmanschluss 1 hat eine Stromschiene 2, wobei an den diametral gegenüberliegenden Enden der Stromschiene 2 jeweils eine Klemmfeder 3a, 3b angeordnet ist. Die Klemmfedern 3a, 3b haben jeweils einen Anlageschenkel 4a, 4b, der in einen Federbogen 5a, 5b übergeht und sich in einen Klemmschenkel 6a, 6b erstreckt. Der Klemmschenkel 6a, 6b erstreckt sich dabei zu einem Abschnitt der Stromschiene 2, wobei der Klemmschenkel 6a, 6b eine Federklemmkante 7a, 7b hat und mit der Stromschiene 2 eine Klemmstelle für einen anzuklemmenden elektrischen Leiter bildet.

Zu erkennen ist, dass jeweils an den diametral gegenüberliegenden Enden der Stromschiene 2 ein Leiteraufnahmeabschnitt 8 für den anzuklemmenden elektrischen Leiter angeordnet ist. Deutlich wird, dass die Leiteraufnahmeabschnitte 8 umfangsseitig geschlossen ausgebildet sind. Die Leiteraufnahmeabschnitte 8 weisen dabei einen dem Anlageschenkels 4a, 4b zugeordnetem Deckenabschnitt 9a, 9b einer Deckenfläche 9 und einem der Federklemmkante 7a, 7b zugeordneten Bodenabschnitt 12 auf, wobei der jeweilige Deckenabschnitt 9a, 9b und der Bodenabschnitt 12 über zwei Seitenflächen 13 miteinander verbunden sind und einen durchgängigen umfangseitig geschlossenen Leiteraufnahmeabschnitt 8 bilden.

In der jeweiligen Leitereinführungsrichtung L betrachtet vor den Leiteraufnahmeabschnitten 8a, 8b, weist das Stromschienenbauteil 2 jeweils einen vorzugsweise einstückig angeformten laschenförmigen Leiteranlageabschnitt 2a, 2b auf, an welchem im geschlossenen Zustand ohne eingeführten elektrischen Leiter vorzugsweise die Federklemmkante 7a, 7b aufliegt. Die Leiteranlageabschnitte 2a, 2b sind dabei vorzugsweise gegen die Leitereinführungsrichtung L geneigt und bilden eine Leitereinführungsfläche bzw. Leitereinführungsschräge aus.

Weiterhin zu erkennen ist, dass an einer Deckenfläche 9 der Stromschiene 2 zwei Laschen 10a, 10b angeordnet sind, wobei sich die Laschen 10a, 10b jeweils an den diametral gegenüberliegenden Enden der Deckenfläche 9 angeordnet sind. In die Laschen 10a, 10b ist jeweils eine der Klemmfeder 3a, 3b selbsttragend, das bedeutet ohne zusätzliche Befestigungsmittel, eingehängt.

Es ist aber auch denkbar, dass die Klemmfedern 3a, 3b als eine einzelne Klemmfeder mit zwei Klemmschenkeln 7a, 7b ausgebildet sind, wobei sich die einzelne Klemmfeder an der Deckenfläche 9 der Stromschiene 2 erstreckt.

Figur 2a zeigt einen Federkraftklemmanschluss 1 nach Figur 1 in einer geschnittenen Seitenansicht ohne eingesteckten elektrischen Leiter. Zu erkennen ist, dass die Stromschiene 2 im Bereich der Federklemmkanten 7a, 7b jeweils eine Stromschienenklemmkante 11a, 11b hat. Die Stromschienenklemmkanten 11a, 11b können im Bereich der Leiteranlageabschnitte 2a, 2b vorgesehen sein. Die Stromschienenklemmkanten 11a, 11b haben einen Radius kleiner oder gleich 0,2 mm, insbesondere einen Radius kleiner oder gleich 0,1. Durch die Ausbildung der Stromschienenklammkante 11a, 11b mit einem sehr kleinen Radius wird ein Federkraftklemmanschluss 1 bereitgestellt, der eine große Leiterhaltekraft hat. Durch die Ausbildung eines kleinen Radius der Stromschienenklemmkante 11a, 11b, sind die Stromschienenklemmkanten 11a, 11b derart scharf ausgebildet, dass diese sich in einen anzuklemmenden elektrischen Leiter schneiden können und sich die Stromschienenklemmkante 11a, 11b somit in den anzuklemmenden elektrischen Leiter gräbt, wobei eine entsprechende Leiterhaltekraft erreicht werden kann.

Es ist aber auch denkbar, dass die Stromschienenklemmkanten 11a, 11b noch kleinere Radien aufweisen. Dabei wird der Effekt des Einschneidens in den elektrischen Leiter weiter verbessert.

Zu erkennen ist, dass der Bodenabschnitt 12 der Stromschiene 2 eine Auflage für die anzuklemmenden elektrischen Leiter bilden kann. Der Bodenabschnitt 12 kann dabei die laschenartigen Leiteranlageabschnitte 2a, 2b umfassen. Der Bodenabschnitt 12 und die Deckenfläche 9 sind dabei über zwei einander gegenüberliegende Seitenflächen 13 miteinander verbunden. Deutlich wird, dass der Bodenabschnitt 12 und die Seitenflächen 13 eine Ausnehmung 14 haben. Weiterhin deutlich wird, dass die Deckenfläche 9 als Leitereinführungsschräge ausgebildet ist, wobei die Deckenfläche 9 V-förmig ausgebildet ist. Dabei verjüngt sich der Querschnitt der Leiteraufnahmeabschnitte 8 zur Mitte des Federkraft Klemmanschlusses 1. Auf diese Weise kann ein elektrischer Leiter in den größeren Querschnitt der Leiteraufnahmeabschnitte 8 eingeführt werden, wobei der elektrische Leiter durch den sich verjüngenden Querschnitt zur Klemmstelle hin geführt werden kann.

Figur 2b zeigt einen vergrößerten Ausschnitt des Federkraftklemmanschlusses 1 nach Figur 2a. Dabei ist der Bereich um die Stromschienenklemmkante 11a vergrößert dargestellt. Deutlich wird, dass die Stromschienenklemmkante 11a an einem Stromschienenklemmabschnitt 18 angeordnet ist. Dabei ist der Stromschienenklemmabschnitt 18 aus der Stromschiene 2 freigeschnitten oder rausgestanzt.

Weiterhin zu erkennen ist, dass die Stromschiene 2 eine Absenkung 15 und eine Vertiefung 16 hat, wobei die Absenkung 15 in Bezug auf eine Leitereinführungsrichtung L hinter der Stromschienenklemmkante 11a und die Vertiefung 16 in Bezug auf die Leiter Einführungsrichtung L vor der Stromschienenklemmkante 11a angeordnet sind. Die Vertiefung 16 ist derart ausgebildet, dass diese die Federklemmkante 7a aufnehmen kann, wenn kein elektrischer Leiter in dem Federkraftklemmanschluss 1 eingesteckt ist. Auf diese Weise kann die Klemmfeder 3a weiter stabilisiert werden, wobei die Transportsicherheit des Federkraftklemmanschlusses 1 erhöht werden kann.

Durch die Absenkung 15 kann eine Stromschienenklemmkante 11a in ausreichender Höhe in Bezug zur Stromschiene geschaffen werden, damit sich die Stromschienenklemmkante 11a über diese Höhe in den anzuklemmenden elektrischen Leiter eingraben kann. Dabei gilt es aber zu beachten, die Höhe zu begrenzen, da es ansonsten zu Schäden an dem anzuklemmenden elektrischen Leiter kommen kann.

Weiterhin deutlich wird, dass der Abstand ΔA2 von einer zur Leitereinführungsrichtung L parallelen und durch die Stromschienenklemmkante 11a verlaufenden Ebene E zur Stromschiene 2 in Leitereinführungsrichtung L hinter der Stromschienenklemmkante 11a größer ist als der Abstand ΔA1 vor der Stromschienenklemmkante 11a. Als Bezugspunkt hinter der Stromschienenklemmkante 11a wird dabei die Auflagefläche der Absenkung 15 herangezogen. In Leitereinführungsrichtung L vor der Stromschienenklemmkante 11a ist dabei der Bereich der Auflage der Federklemmkante 7a, 7b auf dem Leiteranlageabschnitt 2a, 2b der Bezugspunkt.

Figur 2c zeigt einen vergrößerten Ausschnitt des Leiteranlageabschnittes 2a nach den Figuren 1 bis 2b in einer Draufsicht. Deutlich wird, dass die Stromschienenklemmkante 11a an dem herausgestellten Stromschienenklemmabschnitt 18 angeordnet ist. Der Stromschienenklemmabschnitt 18 ist vorzugsweise aus dem Material der Stromschiene 2 ausgestanzt, wobei der Stromschienenklemmabschnitt 18 aus dem Leiteranlageabschnitt 2a der Stromschiene 2 U-förmig herausgestellt ist.

Weiterhin zu erkennen ist, dass der Stromschienenklemmabschnitt 18 in Leitereinführungsrichtung L vor der Stromschienenklemmkante 11a aus der Stromschiene 2 herausgestellt ist.

Figur 3a zeigt einen Federkraftklemmanschluss 1 nach den Figuren 1-2b in einer geschnittenen Seitenansicht mit einem eingesteckten elektrischen Leiter 17. Figur 3b zeigt einen vergrößerten Ausschnitt des Federkraftklemmanschlusses 1 nach Figur 3a. Dabei ist der Bereich um die Stromschienenklemmkante 11a vergrößert dargestellt.

Deutlich wird das der elektrische Leiter 17 zwischen der Federklemmkante 7a und der Stromschienenklemmkante 11a an dem Bodenabschnitt 12 der Stromschiene 2 geklemmt gehalten wird. Die Stromschienenklemmkante 11a ist dabei als Widerhaken ausgebildet, wobei die Stromschienenklemmkante 11a bei Zug auf den elektrischen Leiter 17 entgegengesetzt zur Leiter Einführungsrichtung L in den elektrischen Leiter 17 schneidet und sich somit in den elektrischen Leiter 17 gräbt. Auf diese Weise kann eine entsprechend hohe Haltekraft auf den elektrischen Leiter 17 ausgeübt werden, wobei der elektrische Leiter 17 fixiert in der Klemmstelle des Federkraftklemmanschlusses 1 gehalten werden kann.

Dabei kann die Stromschienenklemmkante 11a steifer ausgebildet sein als die Federklemmkante 7a. Durch die erhöhte Steifigkeit der Stromschienenklemmkante 11a gegenüber der Klemmfeder 7a kann sichergestellt werden, dass die Stromschienenklemmkante 11a in den anzuklemmenden elektrischen Leiter schneidet.

### Bezugszeichenliste

- 1: Federkraftklemmanschluss
- 2: Stromschiene
- 2a, 2b: Leiteranlageabschnitt
- 3a, 3b: Klemmfeder
- 4a, 4b: Anlageschenkel
- 5a, 5b: Federbogen
- 6a, 6b: Klemmschenkel
- 7a, 7b: Federklemmkante
- 8: Leiteraufnahmeabschnitt
- 9: Deckenfläche
- 9a, 9b: Deckenabschnitt
- 10a, 10b: Lasche
- 11a, 11b: Stromschienenklemmkante
- 12: Bodenabschnitt
- 13: Seitenflächen
- 14: Ausnehmung
- 15: Absenkung
- 16: Vertiefung
- 17: elektrischer Leiter
- 18: Stromschienenklemmabschnitt
- ΔA1, ΔA2: Abstand
- E: Ebene
- L: Leitereinführungsrichtung

## Patentansprüche

1. Federkraftklemmanschluss (1) mit einer Stromschiene (2) und einer Klemmfeder (3a, 3b), die einen Klemmschenkel (6a, 6b) hat, wobei sich der Klemmschenkel (6a, 6b) zur Stromschiene (2) hin erstreckt und eine Federklemmkante (7a, 7b) zum Anklemmen eines elektrischen Leiters (17) hat, wobei die Stromschiene (2) eine Stromschienenklemmkante (11a, 11b) zur Fixierung des anzuklemmenden elektrischen Leiters (17) hat, wobei die Stromschienenklemmkante (11a, 11b) über die Breite der Stromschiene (2) quer zum anzuklemmenden elektrischen Leiter (17) angeordnet ist, wobei sich die Stromschienenklemmkante (11a, 11b) nur über einen Teil eines Leiteranlageabschnittes (2a) der Stromschiene (2) erstreckt, sodass die Stromschienenklemmkante (11a, 11b) nur über einen Teil der Breite der Stromschiene (2) erstreckt, wobei der andere Teil wenigstens einen Stromschienensteg bildet, wobei die Stromschienenklemmkante (11a, 11b) einen Radius kleiner oder gleich 0,2 mm hat, wobei die Stromschiene (2) eine Vertiefung (16) hat, wobei die Vertiefung (16) zur Aufnahme der Federklemmkante (7a, 7b) ausgebildet ist und in Leitereinführungsrichtung (L) vor der Stromschienenklemmkante (11a, 11b) angeordnet ist, **dadurch gekennzeichnet, dass** im Bereich der Stromschienenklemmkante (11a, 11b) in Leitereinführungsrichtung (L) hinter der Stromschienenklemmkante (11a, 11b) eine Absenkung (15) angeordnet ist.

2. Federkraftklemmanschluss (1) nach Anspruch 1, **dadurch gekennzeichnet, dass** die Klemmfeder (3a, 3b) einen Anlageschenkel (4a, 4b) und einen zwischen dem Anlageschenkel (4a, 4b) und dem Klemmschenkel (6a, 6b) angeordneten Federbogen (5a, 5b) hat.

3. Federkraftklemmanschluss (1) nach einem der vorhergehenden Ansprüche, **dadurch gekennzeichnet, dass** die Stromschienenklemmkante (11a, 11b) einen Radius kleiner oder gleich 0,1 mm hat.

4. Federkraftklemmanschluss (1) nach einem der vorhergehenden Ansprüche, **dadurch gekennzeichnet, dass** die Stromschienenklemmkante (11a, 11b) eine unsymmetrische Kontur bezüglich einer Symmetrieebene hat, wobei die Symmetrieebene sich durch die Stromschienenklemmkante (11a, 11b) orthogonal zur Stromschiene (2) erstreckt.

5. Federkraftklemmanschluss (1) nach einem der vorhergehenden Ansprüche, **dadurch gekennzeichnet, dass** die Stromschienenklemmkante (11a, 11b) einen Widerhaken für den anzuklemmenden elektrischen Leiter (17) bildet.

6. Federkraftklemmanschluss (1) nach einem der vorhergehenden Ansprüche, **dadurch gekennzeichnet, dass** die Stromschienenklemmkante (11a, 11b) derart ausgebildet ist, dass bei Zug auf den anzuklemmenden elektrischen Leiter (17) die Stromschienenklemmkante (11a, 11b) in den anzuklemmenden elektrischen Leiter (17) schneidet.

7. Federkraftklemmanschluss (1) nach einem der vorhergehenden Ansprüche, **dadurch gekennzeichnet, dass** die Stromschienenklemmkante (11a, 11b) an einem aus der Stromschiene (2) freigeschnittenen oder ausgestanzten Stromschienenklemmabschnitt (18) angeordnet ist.

8. Federkraftklemmanschluss (1) nach Anspruch 7, **dadurch gekennzeichnet, dass** der Stromschienenklemmabschnitt (18) in Richtung einer Leitereinführungsrichtung (L) vor der Stromschienenklemmkante (11a, 11b) an der Stromschiene (2) angeordnet ist.

9. Federkraftklemmanschluss (1) nach einem der vorhergehenden Ansprüche, **dadurch gekennzeichnet, dass** die Stromschiene (2) eine Lasche (10a, 10b) zur Befestigung der Klemmfeder (3a, 3b) hat, wobei die Klemmfeder (3a, 3b) selbsttragend in die Lasche (10a, 10b) einsetzbar ist.

10. Federkraftklemmanschluss (1) nach einem der vorhergehenden Ansprüche, **dadurch gekennzeichnet, dass** die Stromschiene (2) zumindest zum Teil Kupfer enthält.

11. Federkraftklemmanschluss (1) nach einem der vorhergehenden Ansprüche, **dadurch gekennzeichnet, dass** der Abstand (ΔA1) einer zur Leitereinführungsrichtung (L) parallelen und durch die Stromschienenklemmkante (11a, 11b) verlaufenden Ebene (E) zur Stromschiene (2) in Leitereinführungsrichtung (L) hinter der Stromschienenklemmkante (11a, 11b) größer ist als vor der Stromschienenklemmkante (11a, 11b).

12. Federkraftklemmanschluss (1) nach einem der vorhergehenden Ansprüche, **dadurch gekennzeichnet, dass** der Federkraftklemmanschluss (1) ein Isolierstoffgehäuse hat, wobei das Isolierstoffgehäuse zumindest eine Leitereinführungsöffnung und eine Klemmfeder (3a, 3b) hat.

13. Federkraftklemmanschluss (1) nach Anspruch 12, **dadurch gekennzeichnet, dass** das Isolierstoffgehäuse zumindest zwei Leitereinführungsöffnungen und zumindest zwei Klemmfedern (3a, 3b) hat, wobei die Leitereinführungsöffnungen an einander diametral gegenüberliegenden Enden des Federkraftklemmanschlusses (1) angeordnet sind.

## Claims

1. A spring-loaded terminal connection (1) comprising a busbar (2), a clamping spring (3a, 3b) that has a clamping arm (6a, 6b), the clamping arm (6a, 6b) extending towards the busbar (2) and has a spring clamping (7a, 7b) edge to clamp an electrical conductor (17), wherein the busbar (2) has a busbar clamping edge (11a, 11b) (17) to fix the electrical conductor to be clamped, wherein the busbar clamping edge (11a, 11b) is arranged across the width of the busbar (2) transversely to the electrical conductor (17) to be clamped, wherein the busbar clamping edge (11a, 11b) extends over only part of a conductor contact section (2a) of the busbar (2), so that the busbar clamping edge (11a, 11b) extends over only part of the width of the busbar (2), wherein the remaining part forms at least one busbar web, wherein the busbar clamping edge (11a, 11b) has a radius less than or equal to 0.2 mm, wherein the busbar (2) has a recess (16), and wherein the recess (16) is designed to receive the spring clamping edge (7a, 7b) and is located in front of the busbar clamping edge (11a, 11b) with respect to the conductor insertion direction (L), **characterized in, that** a depression is located in the area of the busbar clamping edge (11a, 11b) behind the busbar clamping edge (11a, 11b) with respect to the conductor insertion direction (L).

2. Spring-loaded terminal connection (1) according to claim 1, **characterized in, that** the clamping spring (3a, 3b) has a contact arm (4a, 4b) and a spring bend (5a, 5b) located between the contact arm (4a, 4b) and the clamping arm (6a, 6b).

3. Spring-loaded terminal connection (1) according to one of the preceding claims, **characterized in, that** the busbar clamping edge (11a, 11b) has a radius less than or equal to 0.1mm.

4. Spring-loaded terminal connection (1) according to one of the preceding claima, **characterized in, that** the busbar clamping edge (11a, 11b) has an asymmetrical contour with respect to a plane of symmetry, wherein the plane of symmetry extends through the busbar clamping edge (11a, 11b) orthogonally to the busbar (2).

5. Spring-loaded terminal connection according to one of the preceding claims, **characterized in, that** the busbar clamping edge (11a, 11b) forms a barb for the electrical conductor (17) to be clamped.

6. Spring-loaded terminal connection (1) according to one of the preceding claims, **characterized in, that** the busbar clamping edge (11a, 11b) is designed such that when the electrical conductor (17) to be clamped is pulled, the busbar clamping edge (11a, 11b) cuts into the electrical conductor (17) to be clamped.

7. Spring-loaded terminal connection (1) according to one of the preceding claims, **characterized in, that** the busbar clamping edge (11a, 11b) is arranged on a busbar clamping section (18), which is cut or punched out from the busbar (2).

8. Spring-loaded terminal connection (1) according to claim 7, **characterized in, that** the busbar clamping section (18) is located on the busbar (2) in front of the busbar clamping edge (11a, 11b) with respect to the conductor insertion direction (L).

9. Spring-loaded terminal connection (1) according to one of the preceding claims, **characterized in, that** the busbar (2) has a tab (10a, 10b) for fastening the clamping spring (3a, 3b), and wherein the clamping spring (3a, 3b) is adapted to be inserted into the tab (10a, 10b) in a self-supporting manner.

10. Spring-loaded terminal connection (1) according to one of the preceding claims, **characterized in, that** the busbar (2) at least partially contains copper.

11. Spring-loaded terminal connection (1) according to one of the preceding claims, **characterized in, that** the distance (ΔA1) of a plane (E) parallel to the conductor insertion direction (L) and running through the busbar clamping edge (11a, 11b) to the busbar (2) behind the busbar clamping edge (11a, 11b) in the conductor insertion direction (L) is greater than a distance in front of the busbar clamping edge (11a, 11b).

12. Spring-loaded terminal connection (1) according to one of the preceding claims, **characterized in, that** the spring-loaded terminal connection (1) has an insulating material housing, wherein the insulating-material housing has at least one conductor insertion opening and a clamping spring (3a, 3b).

13. Spring-loaded terminal connection (1) according to claim 12, **characterized in, that** the insulating-material housing has at least two conductor insertion openings and at least two clamping springs (3a, 3b), wherein the conductor insertion openings are located at diametrically opposite ends of the spring-loaded terminal connection (1).

## Revendications

1. Connexion à serrage par ressort (1) comprenant une barre conductrice (2) et un ressort de serrage (3a, 3b) ayant une branche de serrage (6a, 6b), la branche de serrage (6a, 6b) s'étendant vers la barre conductrice (2) et ayant un bord de serrage de ressort (7a, 7b) pour serrer un conducteur électrique (17), la barre conductrice (2) ayant un bord de serrage de barre conductrice (11a, 11b) pour fixer le conducteur électrique (17) à serrer,
dans laquelle
le bord de serrage de barre conductrice (11a, 11b) est disposé sur la largeur de la barre conductrice (2) transversalement au conducteur électrique (17) à serrer, le bord de serrage de barre conductrice (11a, 11b) s'étendant seulement sur une partie d'une portion d'appui de conducteur (2a) de la barre conductrice (2), de sorte que le bord de serrage de barre conductrice (11a, 11b) s'étend seulement sur une partie de la largeur de la barre conductrice (2), l'autre partie formant au moins une âme de barre conductrice,
le bord de serrage de barre conductrice (11a, 11b) présente un rayon inférieur ou égal à 0,2 mm,
la barre conductrice (2) présente un renfoncement (16), le renfoncement (16) étant conçu pour recevoir le bord de serrage de ressort (7a, 7b) et étant disposé en amont du bord de serrage de barre conductrice (11a, 11b) dans la direction d'insertion de conducteur (L),
**caractérisée en ce qu'**un abaissement (15) est disposé dans la zone du bord de serrage de barre conductrice (11a, 11b), en aval du bord de serrage de barre conductrice (11a, 11b) dans la direction d'insertion de conducteur (L).

2. Connexion à serrage par ressort (1) selon la revendication 1,
**caractérisée en ce que** le ressort de serrage (3a, 3b) présente une branche d'appui (4a, 4b) et un coude de ressort (5a, 5b) disposé entre la branche d'appui (4a, 4b) et la branche de serrage (6a, 6b).

3. Connexion à serrage par ressort (1) selon l'une des revendications précédentes,
**caractérisée en ce que** le bord de serrage de barre conductrice (11a, 11b) présente un rayon inférieur ou égal à 0,1 mm.

4. Connexion à serrage par ressort (1) selon l'une des revendications précédentes,
**caractérisée en ce que** le bord de serrage de barre conductrice (11a, 11b) présente un contour asymétrique par rapport à un plan de symétrie, le plan de symétrie passant par le bord de serrage de barre conductrice (11a, 11b) orthogonalement à la barre conductrice (2).

5. Connexion à serrage par ressort (1) selon l'une des revendications précédentes,
**caractérisée en ce que** le bord de serrage de barre conductrice (11a, 11b) forme un crochet pour le conducteur électrique (17) à serrer.

6. Connexion à serrage par ressort (1) selon l'une des revendications précédentes,
**caractérisée en ce que** le bord de serrage de barre conductrice (11a, 11b) est conçue de telle sorte que, en cas de traction exercée sur le conducteur électrique (17) à serrer, le bord de serrage de barre conductrice (11a, 11b) coupe dans le conducteur électrique (17) à serrer.

7. Connexion à serrage par ressort (1) selon l'une des revendications précédentes,
**caractérisée en ce que** le bord de serrage de barre conductrice (11a, 11b) est disposé sur une portion de serrage de barre conductrice (18) découpée ou poinçonnée dans la barre conductrice (2).

8. Connexion à serrage par ressort (1) selon la revendication 7,
**caractérisée en ce que** la portion de serrage de barre conductrice (18) est disposée sur la barre conductrice (2) en amont du bord de serrage de barre conductrice (11a, 11b) dans le sens d'une direction d'insertion de conducteur (L).

9. Connexion à serrage par ressort (1) selon l'une des revendications précédentes,
**caractérisée en ce que** la barre conductrice (2) comprend une patte (10a, 10b) pour la fixation du ressort de serrage (3a, 3b), le ressort de serrage (3a, 3b) pouvant être inséré de manière autoportante dans la patte (10a, 10b).

10. Connexion à serrage par ressort (1) selon l'une des revendications précédentes,
**caractérisée en ce que** la barre conductrice (2) contient au moins en partie du cuivre.

11. Connexion à serrage par ressort (1) selon l'une des revendications précédentes,
**caractérisée en ce que** la distance (ΔA1) d'un plan (E), parallèle à la direction d'insertion de conducteur (L) et passant par le bord de serrage de barre conductrice (11a, 11b), par rapport à la barre conductrice (2) est plus grande en aval du bord de serrage de barre conductrice (11a, 11b) qu'en amont du bord de serrage de barre conductrice (11a, 11b) dans la direction d'insertion de conducteur (L).

12. Connexion à serrage par ressort (1) selon l'une des revendications précédentes,
**caractérisée en ce que** la connexion à serrage par ressort (1) comprend un boîtier en matériau isolant, le boîtier en matériau isolant présentant au moins une ouverture d'insertion de conducteur et un ressort de serrage (3a, 3b).

13. Connexion à serrage par ressort (1) selon la revendication 12,
**caractérisée en ce que** le boîtier en matériau isolant présente au moins deux ouvertures d'insertion de conducteur et au moins deux ressorts de serrage (3a, 3b), les ouvertures d'insertion de conducteur étant situées à des extrémités diamétralement opposées de la connexion à serrage par ressort (1).
